# EUROPÄISCHE PATENTSCHRIFT

(11) **EP 2 422 682 B1**
(45) Veröffentlichungstag und Bekanntmachung des Hinweises auf die Patenterteilung: **23.10.2013**
(21) Anmeldenummer: 11167213.5
(22) Anmeldetag: 24.05.2011
(51) Int. Cl.: A47L 15/50

(54) **Geschirrspülmaschine mit einer Dämpfungsvorrichtung und Verfahren zum Herstellen einer Dämpfungsvorrichtung**
Dishwasher with a damping device and method for producing a damping device
Lave-vaisselle doté d'un dispositif d'amortissement et procédé de fabrication d'un dispositif d'amortissement

(30) Priorität: 07.06.2010 DE 102010029731
(43) Veröffentlichungstag der Anmeldung: 29.02.2012
(73) Patentinhaber: BSH Bosch und Siemens Hausgeräte GmbH, 81739 München (DE)
(72) Erfinder: Kiechle, Franz, 89312 Günzburg (DE); Rehm, Karlheinz, 89561 Dischingen (DE)

(56) Entgegenhaltungen:
- EP-A1- 1 195 129
- EP-A1- 1 452 124
- WO-A1-2006/052096
- DE-U1- 29 902 915
- US-A1- 2010 051 067

## Beschreibung

Die Erfindung betrifft eine Geschirrspülmaschine, insbesondere Haushaltgeschirrspülmaschine, aufweisend einen Spülbehälter, wenigstens einen mittels Führungen aus dem Spülbehälter heraus und in den Spülbehälter hinein bewegbaren Geschirrbehälter und wenigstens eine Dämpfungsvorrichtung zum Dämpfen einer Bewegung des Geschirrbehälter, wobei die Dämpfungsvorrichtung innerhalb des Spülbehälters angeordnet ist. Weiterhin betrifft die Erfindung ein Verfahren zum Herstellen einer Dämpfungsvorrichtung für eine erfindungsgemäße Geschirrspülmaschine.

Eine derartige Geschirrspülmaschine mit einem Geschirrbehälter und einer Dämpfungsvorrichtung ist beispielsweise aus der US 2010/0051067 A1 bekannt. Die offenbarte Geschirrspülmaschine umfasst einen eine Bodenwanne, eine Mehrzahl von Wänden und eine vordere Gerätetür aufweisenden Spülbehälter. Der Geschirrbehälter ist mittels beidseitig und in dem Spülbehälter angeordneten Führungen aus dem Spülbehälter heraus und in den Spülbehälter hinein bewegbar. An der jeweiligen Führung ist eine Dämpfungsvorrichtung in Ausgestaltung einer Vorspannvorrichtung angeordnet, die zum Dämpfen einer Bewegung des Geschirrbehälters dient. Die Vorspannvorrichtung umfasst eine Federbeinanordnung und ist entweder mit einem Gas oder einem Fluid betrieben.

Weiterhin offenbart die DE 10 2005 010 616 A1 eine Geschirrspülmaschine mit einem Spülbehälter, in dem zwei Geschirrkörbe zur Aufnahme von zu reinigendem Spülgut angeordnet sind. Mittels geeigneter Führungen und eines Antriebs können die Geschirrkörbe aus dem Spülbehälter herausbewegt und in den Spülbehälter hinein bewegt werden. Der Antrieb kann einen Elektromotor umfassen oder als ein Kraftspeicher ausgebildet sein. Wird ein Kraftspeicher als Antrieb verwendet, dann kann die durch den Kraftspeicher eingeleitete Bewegung zumindest in der Bewegungsendphase durch ein Dämpfungsmittel gedämpft werden.

Es ist also Aufgabe der Erfindung, eine gemäß dem Oberbegriff des unabhängigen Anspruchs bekannte Geschirrspülmaschine, insbesondere Haushaltsgeschirrspülmaschine, mit einem Geschirrbehälter, dem eine Dämpfungsvorrichtung zugeordnet ist, zu verbessern.

Die Aufgabe der Erfindung wird erfindungsgemäß dadurch gelöst, dass zwei an dem Geschirrbehälter und/oder an dessen Führungen angeordnete Anschläge vorgesehen sind, zwischen denen die Dämpfungsvorrichtung derart an dem Spülbehälter angeordnet ist, dass die Anschläge mit ihrer Kolbenstange derart zusammenwirken, dass beim Herausbewegen des Geschirrbehälters aus dem Spülbehälter eine der Begrenzungen die Kolbenstange in eine erste Richtung und beim Hineinbewegen des Geschirrbehälters in den Spülraum in einer zur ersten Richtung entgegen gesetzten Richtung schiebt.

Somit wird jedes Mal beim Herausbewegen, zum Beispiel beim manuellen Herausziehen des Geschirrbehälters aus dem Spülbehälter, der Kolben mittels des relevanten Anschlags und der Kolbenstange automatisch derart innerhalb des Gehäuses verschoben, so dass beim Hineinbewegen, insbesondere beim manuellen Hineinschieben des Geschirrbehälters in den Spülbehälter die Kolbenstange gegen den relevanten Anschlag stößt und dadurch den Kolben innerhalb des Gehäuses verschiebt. Dadurch kann die Dämpfungsvorrichtung ihre dämpfende Wirkung bei jedem Hineinbewegen des Geschirrbehälters entfalten und insbesondere die Bewegung des Geschirrbehälters bei jedem Hineinbewegen von Neuem dämpfen.

Weiterhin kann die innerhalb des Geschirrspülbehälters angeordnete Dämpfungsvorrichtung relativ einfach montiert werden. Auch bietet der Spülbehälter mehr Platz als beispielsweise die beengten Verhältnisse zum Beispiel hinter der Rückwand des Spülbehälters. Aufgrund der Anordnung der Dämpfungsvorrichtung innerhalb des Spülbehälters ist es auch möglich, dass die Dämpfungsvorrichtung besser mit dem Geschirrbehälter gekoppelt werden kann, um dessen Bewegung zu dämpfen.

Vorzugsweise ist die Dämpfungsvorrichtung an dem Spülbehälter, insbesondere an einer Seitenwand des Spülbehälters angeordnet beziehungsweise befestigt.

Die Dämpfungsvorrichtung der erfindungsgemäßen Geschirrspülmaschine ist mit ihrem Gehäuse bevorzugt an dem Spülbehälter, insbesondere an einer Seitenwand des Spülbehälters befestigt. Um eine Befestigung zu erleichtern, kann eine an dem Gehäuse angeformte Befestigungsvorrichtung vorgesehen sein, mittels derer die Dämpfungsvorrichtung an dem Spülbehälter befestigt ist. Die Befestigungsvorrichtung ist zum Beispiel als eine Lasche ausgeführt.

Die Dämpfungsvorrichtung weist bevorzugt eine Kolbenstange auf, an der der wenigstens eine Kolben angeordnet ist, wobei der wenigstens eine Kolben innerhalb des Gehäuses mittels der Kolbenstange verschiebbar gelagert ist. Die Kolbenstange kann zum Beispiel mit dem Geschirrbehälter gekoppelt sein, um dessen Bewegung zu dämpfen.

Die Dämpfungsvorrichtung der erfindungsgemäßen Geschirrspülmaschine weist bevorzugt einen Kolben und ein zylinderförmiges Gehäuse auf, das einen Verdichtungsraum umschließt, wobei der wenigstens eine Kolben innerhalb des Gehäuses verschiebbar gelagert ist und den Verdichtungsraum in Teilverdichtungsräume trennt. Aufgrund des in dem Verdichtungsraum befindlichen Fluids, das bevorzugt Luft ist, aber zumindest teilweise auch Wasser oder eine für die Reinigung des mittels der Geschirrspülmaschine zu reinigenden Spülguts vorgesehenes Spülmittel aufweisen kann, wird beim Verschieben des Kolbens dessen Bewegung gedämpft, wodurch die dämpfende Wirkung der Dämpfungsvorrichtung entsteht.

Um während des Verschiebens des Kolbens innerhalb des Gehäuses ein Strömen des innerhalb des Gehäuses befindlichen Fluids von einem Teilverdichtungsraum zu einem anderen zu ermöglichen, kann der Kolben vorzugsweise wenigstens eine Öffnung aufweisen, durch die beim Verschieben des Kolbens das innerhalb des Gehäuses befindliches Fluid von einem Teilverdichtungsraum zu einem anderen Teilverdichtungsraum strömt. Die Öffnung ist beispielsweise als Bohrung, insbesondere als Drosselbohrung ausgeführt. Sie kann auch schlitzförmig ausgeführt sein. Es ist auch möglich, dass die Öffnung, insbesondere wenn sie schlitzförmig ausgeführt ist, randoffen ausgeführt ist.

Das Gehäuse kann vorzugsweise die Form eines Kreiszylinders und/oder die Form eines geraden Zylinders aufweisen. Diese Formen lassen sich relativ einfach herstellen.

Um die dämpfende Wirkung der Dämpfungsvorrichtung zu erhöhen, kann wenigstens in einem der Teilverdichtungsräume eine Feder angeordnet sein.

Der Kolben kann vorzugsweise formschlüssig innerhalb des Gehäuses verschiebbar angeordnet sein. Dadurch erhöht sich ebenfalls die Dämpfungswirkung der Dämpfungsvorrichtung.

Um die Gefahr einer Korrosion der Dämpfungsvorrichtung zumindest vorzubeugen, ist diese nach einer vorteilhaften Ausführungsvariante zumindest teilweise, vorzugsweise komplett aus Kunststoff gefertigt. Insbesondere sind das Gehäuse, der Kolben und gegebenenfalls die Kolbenstange aus Kunststoff gefertigt.

Nach einer bevorzugten Ausführungsform der erfindungsgemäßen Geschirrspülmaschine ist das Gehäuse der Dämpfungsvorrichtung an seinen Stirnseiten mit jeweils einer Öffnung versehen, durch die die Kolbenstange ragt. Somit ist es möglich, dass zum Beispiel lediglich durch Drücken auf die Kolbenstange der Kolben in zwei entgegengesetzte Richtungen innerhalb des Gehäuses verschoben werden kann. Dadurch kann zum Beispiel eine Bewegung des Geschirrbehälters in beide Richtungen gedämpft werden.

Für eine relativ leichte Montage der Dämpfungsvorrichtung kann nach einer zweckmäßigen Variante der erfindungsgemäßen Geschirrspülmaschine das Gehäuse zwei Teilgehäuse aufweisen, die insbesondere jeweils die Form eines Halbzylinders aufweisen.

Die beiden Teilgehäuse sind vorzugsweise miteinander verklebt und/oder verrastet. Dadurch lässt sich die Verbindung der beiden Teilgehäuse in relativ einfacher Weise realisieren.

Somit stellt ein Aspekt der Erfindung ein vorteilhaftes Verfahren zum Herstellen einer Dämpfungsvorrichtung für die erfindungsgemäße Geschirrspülmaschine bereit, gemäß dem die Kolbenstange in eine der beiden halbzylinderförmigen Teilgehäuse gelegt wird, sodass der Kolben in diesem Teilgehäuse angeordnet ist. Anschließend werden die beiden Teilgehäuse verbunden, sodass das Gehäuse entsteht.

Die beiden Teilgehäuse werden vorzugsweise miteinander verrastet und/oder verklebt. Dadurch lässt sich die Verbindung der beiden Teilgehäuse in relativ einfacher Weise realisieren.

Die Erfindung stellt demnach in vorteilhafter Weise insbesondere einen Endlagendämpfer für Geschirrbehälter einer Geschirrspülmaschine, die zum Beispiel als Geschirrkörbe ausgeführt sind, bereit. Die Dämpfungsvorrichtung kann insbesondere ein Dämpfergehäuse umfassen, das sich aus zwei Hälften zusammensetzen kann, die insbesondere an beiden Enden eine Passbohrung ausbilden, durch die beidseitig eine Kolbenstange bewegbar ist. In der Mitte der Kolbenstange können sich vorzugsweise eine oder mehrere Stauscheiben, allgemein Kolben zum Beispiel mit einer Drosselbohrung befinden, die vorzugsweise formschlüssig in den Verdichtungsraum des Dämpfergehäuses eingesetzt ist. Die Kolbenstange wird zum Beispiel mittels einer Platte an der Korbführung oder an dem Geschirrkorb in eine Richtung verschoben. Die einseitig in dem Verdichtungsraum befindliche Luft strömt gegebenenfalls durch die Drosselbohrung der Stauscheibe in den gegenüberliegenden Stauraum des Dämpfergehäuses. Die dadurch entstehende Dämpferwirkung kann gegebenenfalls durch zusätzlich in den Stauraum eingebrachte Federn verstärkt werden. Das Dämpfergehäuse wird gegebenenfalls nach dem Einlegen der Kolbenstange zum Beispiel durch Kleben und/oder Rasten verschlossen und beispielsweise durch eine angespritzte Lasche an dem Behälter befestigt.

Ein Vorteil der erfindungsgemäßen Geschirrspülmaschine kann insbesondere sein, dass zum Beispiel kein ruckartiger Stopp des Geschirrbehälters an dem Endanschlag der Geschirrbehälterführung entsteht. Eine Gefahr eines Herumfallen von Geschirrteile kann somit zumindest verhindert, wenn nicht gar vermieden werden. Eine Haptik für eine Bedienperson der erfindungsgemäßen Geschirrspülmaschine kann ebenfalls verbessert werden.

Sonstige Weiterbildungen der Erfindung sind in den abhängigen Ansprüchen wiedergegeben. Die Erfindung und ihre Weiterbildung sowie deren Vorteile werden nachfolgend anhand von Zeichnungen erläutert.

Es zeigen jeweils schematisch:
- Fig. 1: eine Haushaltsgeschirrspülmaschine;
- Fig. 2: eine vorteilhaftes Ausführungsbeispiel einer erfindungsgemäß konstruierten Dämpfungsvorrichtung für einen Geschirrkorb der Haushaltsgeschirrspülmaschine; und
- Fig. 3: Bestandteile der Dämpfungsvorrichtung.

Elemente mit gleicher Funktion und Wirkungsweise sind in den Figuren 1 bis 3 jeweils mit denselben Bezugszeichen versehen.

Die Fig. 1 zeigt in geschnittener Darstellung eine Haushaltsgeschirrspülmaschine als Beispiel einer Geschirrspülmaschine 1.

Die Geschirrspülmaschine 1 weist einen Spülbehälter 2 zur Aufnahme von Spülgut auf, welches beispielsweise in übereinander angeordnete, als Geschirrkörbe 3 ausgebildete Geschirrbehälter eingeordnet werden kann. Der Spülbehälter 2 weist zwei Seitenwände 4a und eine Rückwand 4 auf und kann mittels einer nicht näher gezeigten, bezüglich einer horizontalen Achse verschwenkbaren Tür verschlossen werden, wie dies üblich ist. Bei geöffneter Tür können die beiden Geschirrkörbe 3 mittels Führungen 3a aus dem Spülbehälter 2 gezogen werden, um ein Be- und Entladen der Geschirrkörbe 3 zumindest zu erleichtern. Mittels der Führungen 3a können die Geschirrkörbe 3 auch in den Spülbehälter 2 eingeschoben werden.

In dem Spülbehälter 2 der Geschirrspülmaschine 1 sind beispielsweise zumindest zwei Sprühvorrichtungen zum Beaufschlagen des Spülguts mit einer Flüssigkeit angeordnet, die üblicherweise als Spülflotte bezeichnet wird. In dem Falle des vorliegenden Ausführungsbeispiels sind die Sprühvorrichtungen als obere Sprüharme 5 und untere Sprüharme 6 ausgebildet. Die Flüssigkeit kann von einer Umwälzpumpe 7 über eine erste Flüssigkeitszuleitung 8 zu dem oberen Sprüharm 5 und über eine zweite Flüssigkeitszuleitung 9 zu dem unteren Sprüharm 6 gefördert werden. Die Umwälzpumpe 7 wird zum Beispiel mittels eines nicht näher dargestellten elektrischen Antriebs, insbesondere mittels dessen elektrischen Motors, angetrieben.

In dem Falle des vorliegenden Ausführungsbeispiels wird die Flüssigkeit zumindest in einem Teilprogrammschritt eines Spülprogramms der Geschirrspülmaschine 1 durch einen Durchlauferhitzer 10 erwärmt, der mit einem Eingangsstutzen 11 an die Umwälzpumpe 7 und mit Ausgangsstutzen 12, 13 an die Flüssigkeitszuleitungen 8, 9 angeschlossen ist. Die Anzahl der Ausgangsstutzen 12, 13 entspricht der Anzahl der Sprüharme 5, 6 oder gleichzeitig betriebener Gruppen von Sprüharmen 5, 6. Die von der Umwälzpumpe 7 geförderte Flüssigkeit wird demnach in dem Falle des vorliegenden Ausführungsbeispiels zu dem Eingangsstutzen 11 des Durchlauferhitzers 10 und von dessen Ausgangsstutzen 12, 13 über die Flüssigkeitszuleitungen 8, 9 zu den Sprüharmen 5, 6 geleitet.

Die Geschirrspülmaschine 1 weist ferner eine Wasserweiche 14 auf, die zum Beispiel in dem Durchlauferhitzer 10 angeordnet oder an diesem angeformt ist. Die Wasserweiche 14 kann zum Beispiel aber auch in der Geschirrspülmaschine 1 für sich allein angeordnet oder unmittelbar an die Umwälzpumpe 7 angeschlossen sein.

Mittels der Wasserweiche 14 können die Sprüharme 5, 6 jeweils abwechselnd und/oder ständig mit der Flüssigkeit beschickt werden, was durch Öffnen eines Flüssigkeitsauslasses und durch Verschließen eines anderen Flüssigkeitsauslasses der Wasserweiche 14 erzielt wird.

Um bei einem Hineinschieben der Geschirrkörbe 3 in den Spülbehälter 2 einen Aufprall der Geschirrkörbe 3 auf die Rückwand 4 des Spülbehälters 2 zu dämpfen, sind die Geschirrkörbe 3 jeweils mit einer in der Fig. 2 und der Fig. 3 gezeigten Dämpfungsvorrichtung 15 versehen. Die Fig. 2 zeigt die Dämpfungsvorrichtung 15 in einer perspektivischen Darstellung und die Fig. 3 zeigt Bestandteile der Dämpfungsvorrichtung 15.

In dem Falle des vorliegenden Ausführungsbeispiels weist die Dämpfungsvorrichtung 15 ein hohlzylinderförmiges Dämpfergehäuse 16 auf. Das Dämpfergehäuse 16 hat insbesondere die Form eines geraden Zylinders und hat vorzugsweise die Form eines Kreiszylinders. Die beiden Stirnseiten des Dämpfergehäuses 16 sind durch Wandungen 17 begrenzt, die jeweils mit einer Öffnung 18, die insbesondere als Passbohrung ausgeführt ist, versehen. Somit schließt das Dämpfergehäuse 16 einen Verdichtungsraum 19 ein. Das Dämpfergehäuse 16 ist zum Beispiel aus Kunststoff oder aus Metall.

Die Dämpfungsvorrichtung 15 weist in dem Falle des vorliegenden Ausführungsbeispiels eine Kolbenstange 20 auf, die durch die Öffnungen 18 der Wandungen 17 des Dämpfergehäuses 16 hindurchgeführt ist und somit beidseitig aus dem Dämpfergehäuse 16 ragt. Die Größe der Öffnungen 18 ist an die Ausdehnung der Kolbenstange 20 angepasst. Somit kann die Kolbenstange 20 längs der Längsachse 21 des Dämpfergehäuses 16 in Richtung von Pfeilen 22, 23 verschoben werden. Die Kolbenstange 20 ist zum Beispiel aus Kunststoff.

In dem Falle des vorliegenden Ausführungsbeispiels umfasst die Dämpfungsvorrichtung 15 wenigstens einen Kolben, der zum Beispiel als Stauscheibe oder Platte 24 ausgeführt ist, die an der Kolbenstange 20 befestigt, insbesondere an dieser einstückig, bevorzugt einstoffig angeformt ist. Die Platte 24 ist derart ausgeführt, dass sie den Verdichtungsraum 19 in zwei Teilverdichtungsräume teilt, deren Größe von der Position der Kolbenstange 20 und somit von der Position der Platte 24 relativ zu dem Dämpfergehäuse 16 abhängt. Die Platte 24 ist formschlüssig in dem Verdichtungsraum 19 eingesetzt. Damit bei einer axialen Bewegung der Kolbenstange 20 und somit der Platte 24, das heißt bei einer longitudinalen Bewegung der Kolbenstange 20 beziehungsweise der Platte 24 Luft oder eine Fluid, zum Beispiel Wasser von dem einen Teilverdichtungsraum zu dem anderen gelangen kann, ist die Platte 24 mit wenigstens einer Öffnung 25 beziehungsweise mit wenigstens einer Drosselbohrung versehen. Die Öffnung 25 kann rund oder auch schlitzförmig ausgebildet sein oder auch randoffen sein.

Um die Dämpfungsvorrichtung 15 zu montieren, kann, wie dies in dem vorliegenden Ausführungsbeispiel vorgesehen ist, das Dämpfergehäuse 16 zweiteilig aufgebaut sein und zwei halbzylinderförmige Teilgehäuse 16a, 16b umfassen. Für die Montage wird die Kolbenstange 20 mit daran befestigter Platte 24 in eines der beiden Teilgehäuse 16a, 16b gelegt und anschließend werden die beiden Teilgehäuse 16a, 16b miteinander verbunden, zum Beispiel durch Verkleben oder durch Verrasten.

In dem Falle des vorliegenden Ausführungsbeispiels ist die Dämpfungsvorrichtung 15 mit ihrem Dämpfergehäuse 16 an einer der Seitenwände 4a des Spülbehälters 2 befestigt, zum Beispiel mittels einer Lasche 26, die zum Beispiel an dem Dämpfergehäuse 16 angespritzt ist. Die Dämpfungsvorrichtung 15 ist insbesondere derart an dem Spülbehälter 2 befestigt, so dass die Längsachse 21 des Dämpfergehäuses 16 horizontal ausgerichtet ist, das heißt parallel zur Einschieberichtung des jeweiligen Geschirrkorbs beziehungsweise allgemein ausgedrückt Geschirrbehälters und damit parallel in Tiefenrichtung des Spülbehälters 2 verläuft.

Wird nun zum Beispiel der relevante Geschirrkorb 3, dem die Dämpfungsvorrichtung 15 zugeordnet ist, aus dem Spülbehälter 2 gezogen, dann stößt zum Beispiel eines der Enden 20a der Kolbenstange 20 an einem ersten Anschlag an, der zum Beispiel als eine ersten Platte 27 ausgebildete ist, die zum Beispiel an dem relevanten Geschirrkorb 3 oder an dessen Führung 3a befestigt ist. Dadurch wird die Kolbenstange 20 relativ zu dem Dämpfergehäuse 16 in Richtung des Pfeils 23 verschoben.

Wird der jeweilige beziehungsweise relevante Geschirrkorb 3 in den Spülbehälter 2 hineingeschoben, dann stößt das andere Ende 20b zum Beispiel an einen zweiten Anschlag an, der beispielsweise als eine zweite Platte 28 ausgebildet ist, die zum Beispiel an dem relevanten Geschirrkorb 3 oder an dessen Führung 3a befestigt ist. Dadurch wird die Kolbenstange 20 und somit die Platte 24 in Richtung des Pfeils 22 relativ zu dem Dämpfergehäuse 16 verschoben. Aufgrund des Verschiebens der Platte 24 gelangt durch die Öffnung 25 der Platte 24 Luft oder gegebenenfalls Wasser von einem der Teilverdichtungsräume zu dem anderen, wodurch eine dämpfende Wirkung der Dämpfungsvorrichtung 15 entsteht. Dadurch wird bei einem Kontakt des Endes 20b der Kolbenstange 20 mit der zweiten Platte 28 die Bewegung des Geschirrkorbes 3 bei einem Hineinschieben in den Spülbehälter 2 abgebremst.

Die dämpfende Wirkung der Dämpfungsvorrichtung 15 kann noch verstärkt werden, wenn wenigstens einer der beiden Teilverdichtungsräume mit einer nicht näher dargestellten Feder versehen ist. So ist es zum Beispiel möglich, in dem Teilverdichtungsraum, der durch die Platte 24 der Kolbenstange 20 und der Wandung 17, die der Rückwand 4 des Spülbehälters 2 abgewandt ist, eine Druckfeder vorzusehen.

### Bezugszeichenliste

- 1: Geschirrspülmaschine; Haushaltsgeschirrspülmaschine
- 2: Spülbehälter
- 3: Geschirrkorb
- 3a: Führung
- 4: Rückwand
- 4a: Seitenwand
- 5: Oberer Sprüharm
- 6: Unteren Sprüharm
- 7: Umwälzpumpe
- 8: Flüssigkeitszuleitung
- 9: Flüssigkeitszuleitung
- 10: Durchlauferhitzer
- 11: Eingangsstutzen
- 12: Ausgangsstutzen
- 13: Ausgangsstutzen
- 14: Wasserweiche
- 15: Dämpfungsvorrichtung
- 16: Dämpfergehäuse
- 16a: Teilgehäuse
- 16b: Teilgehäuse
- 17: Wandung
- 18: Öffnung
- 19: Verdichtungsraum
- 20: Kolbenstange
- 20a: Ende
- 20b: Ende
- 21: Längsachse
- 22: Pfeil
- 23: Pfeil
- 24: Platte
- 25: Öffnung
- 26: Lasche
- 27: Platte
- 28: Platte

## Patentansprüche

1. Geschirrspülmaschine (1), insbesondere Haushaltgeschirrspülmaschine, aufweisend einen Spülbehälter (2), wenigstens einen mittels Führungen (3a) aus dem Spülbehälter (2) heraus und in den Spülbehälter (2) hinein bewegbaren Geschirrbehälter (3) und wenigstens eine Dämpfungsvorrichtung (15) zum Dämpfen einer Bewegung des Geschirrbehälters (3), wobei die Dämpfungsvorrichtung (15) innerhalb des Spülbehälters (2) angeordnet ist,
**dadurch gekennzeichnet**
**dass** zwei an dem Geschirrbehälter (3) und/oder an dessen Führungen (3a) angeordnete Anschläge (27, 28) vorgesehen sind, zwischen denen die Dämpfungsvorrichtung (15) derart an dem Spülbehälter (2) angeordnet ist, dass die Anschläge (27, 28) mit ihrer Kolbenstange (20) derart zusammenwirken, dass beim Herausbewegen des Geschirrbehälters (3) aus dem Spülbehälter (2) eine der Begrenzungen (27) die Kolbenstange (20) in eine erste Richtung und beim Hineinbewegen des Geschirrbehälters (3) in den Spülraum (2) in einer zur ersten Richtung entgegen gesetzten Richtung schiebt.

2. Geschirrspülmaschine (1) nach Anspruch 1,
**dadurch gekennzeichnet,**
**dass** die Dämpfungsvorrichtung (15) an dem Spülbehälter (2), insbesondere an einer Seitenwand (4a) des Spülbehälters (2) angeordnet ist.

3. Geschirrspülmaschine (1) nach Anspruch 2,
**dadurch gekennzeichnet,**
**dass** die Dämpfungsvorrichtung (15) mit ihrem Gehäuse (16) an dem Spülbehälter (2), insbesondere an einer Seitenwand (4a) des Spülbehälters (2) und/oder mittels einer an dem Gehäuse (16) angeformten Befestigungsvorrichtung (26) befestigt ist.

4. Geschirrspülmaschine (1) nach Anspruch 1, 2 oder 3,
**dadurch gekennzeichnet,**
**dass** die Dämpfungsvorrichtung (15) einen Kolben (24) und ein zylinderförmiges Gehäuse (16) aufweist, das einen Verdichtungsraum (19) umschließt, und der wenigstens eine Kolben (24) innerhalb des Gehäuses (16) verschiebbar gelagert ist und den Verdichtungsraum (19) in Teilverdichtungsräume trennt.

5. Geschirrspülmaschine (1) nach Anspruch 4,
**dadurch gekennzeichnet,**
**dass** die Dämpfungsvorrichtung (15) eine Kolbenstange (20) aufweist, an der der wenigstens eine Kolben (24) angeordnet ist, und der wenigstens eine Kolben (24) innerhalb ihres Gehäuses (16) mittels der Kolbenstange (20) verschiebbar gelagert ist.

6. Geschirrspülmaschine (1) nach Anspruch 4 oder 5,
**dadurch gekennzeichnet,**
- **dass** der Kolben (24) wenigstens eine Öffnung (25) aufweist, durch die beim Verschieben des Kolbes (24) ein innerhalb des Gehäuses (16) befindliches Fluid von einem Teilverdichtungsraum zu einem anderen Teilverdichtungsraum strömt,
- **dass** das Gehäuse (16) die Form eines Kreiszylinders und/oder die Form eines geraden Zylinders aufweist,
- **dass** in wenigsten einem der Teilverdichtungsräume eine Feder angeordnet ist,
- **dass** der Kolben (24) formschlüssig innerhalb des Gehäuses (16) verschiebbar angeordnet ist, und/oder
- **dass** die Dämpfungsvorrichtung /15) zumindest teilweise, vorzugsweise komplett aus Kunststoff gefertigt ist.

7. Geschirrspülmaschine (1) nach einem der vorhergehenden Ansprüche,
**dadurch gekennzeichnet,**
**dass** das Gehäuse (16) der Dämpfungsvorrichtung (15) an seinen Stirnseiten (17) mit jeweils einer Öffnung (18) versehen ist, durch die die Kolbenstange (20) ragt.

8. Geschirrspülmaschine (1) nach einem der vorhergehenden Ansprüche,
**dadurch gekennzeichnet,**
**dass** das Gehäuse (16) der Dämpfungsvorrichtung (15) zwei Teilgehäuse (16a, 16b) aufweist, die insbesondere jeweils die Form eines Halbzylinders aufweisen.

9. Geschirrspülmaschine (1) nach Anspruch 8,
**dadurch gekennzeichnet,**
**dass** die beiden Teilgehäuse (16a, 16b) miteinander verklebt und/oder verrastet sind, um das Gehäuse (16) zu bilden.

10. Verfahren zum Herstellen einer Dämpfungsvorrichtung für eine Geschirrspülmaschine (1) nach Anspruch 8, aufweisend Legen der Kolbenstange (20) in eine der beiden halbzylinderförmigen Teilgehäuse (16a, 16b), so dass der Kolben (24) in diesem Teilgehäuse (16a, 16b) angeordnet ist, und Verbinden der beiden Teilgehäuse (16a, 16b), so dass das Gehäuse (16) entsteht.

11. Verfahren nach Anspruch 10, bei dem das Verbinden der beiden Teilgehäuse (16a, 16b) ein Verrasten und/oder Verkleben der beiden Teilgehäuse (16a, 16b) darstellt.

## Claims

1. Dishwasher (1), in particular domestic dishwasher, having a washing compartment (2), at least one dishware container (3) which can be moved out of the washing compartment (2) and into the washing compartment (2) by means of guides (3a), and at least one damping device (15) for cushioning a movement of the dishware container (3), wherein the damping device (15) is arranged inside the washing compartment (2),
**characterised in that**
two stops (27, 28) arranged on the dishware container (3) and/or on its guides (3a) are provided, between which the damping device (15) is arranged on the washing compartment (2) such that the stops (27, 28) operatively interact with its piston rod (20) in such a way that one of the delimiters (27) pushes the piston rod (20) in a first direction when the dishware container (3) is moved out of the washing compartment (2) and in a direction opposite to the first direction when the dishware container (3) is moved into the washing chamber (2).

2. Dishwasher (1) according to claim 1,
**characterised in that**
the damping device (15) is arranged on the washing compartment (2), in particular on a side wall (4a) of the washing compartment (2).

3. Dishwasher (1) according to claim 2,
**characterised in that**
the damping device 15 is fixed with its housing (16) to the washing compartment (2), in particular to a side wall (4a) of the washing compartment (2), and/or is secured by means of a fastening device (26) integrally formed on the housing (16).

4. Dishwasher (1) according to claim 1, 2 or 3,
**characterised in that**
the damping device (15) has a piston (24) and a cylindrical housing (16) which encloses a compression chamber (19), and the at least one piston (24) is movably mounted inside the housing (16) and divides the compression chamber (19) into compression sub-chambers.

5. Dishwasher (1) according to claim 4,
**characterised in that**
the damping device (15) has a piston rod (20) on which the at least one piston (24) is arranged, and the at least one piston (24) is mounted inside its housing (16) so as to be movable by means of the piston rod (20).

6. Dishwasher (1) according to claim 4 or 5,
**characterised in that**
- the piston (24) has at least one aperture (25) through which a fluid contained within the housing (16) flows from one compression sub-chamber to another compression sub-chamber when the piston (24) is displaced,
- the housing (16) has the shape of a circular cylinder and/or the shape of a straight cylinder,
- a spring is arranged in at least one of the compression sub-chambers,
- the piston (24) is movably arranged inside the housing (16) in a positive-fitting manner, and/or
- the damping device (15) is made at least partly, preferably completely, of plastic.

7. Dishwasher (1) according to one of the preceding claims,
**characterised in that**
on each of its end faces (17) the housing (16) of the damping device (15) is provided with an opening (18) through which the piston rod (20) projects.

8. Dishwasher (1) according to one of the preceding claims,
**characterised in that**
the housing (16) of the damping device (15) has two part-housings (16a, 16b), each of which has in particular the shape of a semi-cylinder.

9. Dishwasher (1) according to claim 8,
**characterised in that**
the two part-housings (16a, 16b) are adhesively bonded to each other and/or are mechanically locked together in order to form the housing (16).

10. Method for producing a damping device for a dishwasher (1) according to claim 8, comprising placing the piston rod (20) into one of the two semi-cylindrical part-housings (16a, 16b) such that the piston (24) is arranged in said part-housing (16a, 16b), and joining the two part-housings (16a, 16b) together so as to create the housing (16).

11. Method according to claim 10, wherein the joining-together of the two part-housings (16a, 16b) constitutes a mechanical interlocking and/or adhesive bonding of the two part-housings (16a, 16b).

## Revendications

1. Lave-vaisselle (1), en particulier lave-vaisselle ménager, présentant une cuve de lavage (2), au moins un panier à vaisselle (3) susceptible d'être sorti de la cuve de lavage (2) et entré dans la cuve de lavage (2) au moyen de guides (3 a) et au moins un dispositif d'amortissement (15) pour amortir un mouvement du panier à vaisselle (3), dans lequel le dispositif d'amortissement (15) est disposé au sein de la cuve de lavage (2), **caractérisé en ce que** deux butées (27, 28) disposées sur le panier à vaisselle (3) et / ou sur ses guides (3 a) sont prévues, entre lesquelles le dispositif d'amortissement (15) est disposé sur la cuve de lavage (2) de telle sorte que les butées (27, 28) coopèrent de telle manière avec leur tige de piston (20) que l'une des limitations (27) pousse la tige de piston dans une première direction lorsque le panier à vaisselle (3) est sorti de la cuve de lavage (2) et dans une direction opposée à la première lorsque le panier à vaisselle (3) est entré dans la cuve de lavage (2).

2. Lave-vaisselle (1) selon la revendication 1, **caractérisé en ce que** le dispositif d'amortissement (15) est disposé sur la cuve de lavage (2), en particulier sur une paroi latérale (4 a) de la cuve de lavage (2).

3. Lave-vaisselle (1) selon la revendication 2, **caractérisé en ce que** le dispositif d'amortissement (15) est fixé avec son carter (16) sur la cuve de lavage (2), en particulier sur une paroi latérale (4 a) de la cuve de lavage (2) et / ou au moyen d'un dispositif de fixation (26) formé sur le carter (16).

4. Lave-vaisselle (1) selon la revendication 1, 2 ou 3, **caractérisé en ce que** le dispositif d'amortissement (15) présente un piston (24) et un carter cylindrique (16), lequel englobe une chambre de compression (19), et **en ce que** l'au moins un piston (24) est logé de manière déplaçable au sein du carter (16) et sépare la chambre de compression (19) en des chambres de compression partielles.

5. Lave-vaisselle (1) selon la revendication 4, **caractérisé en ce que** le dispositif d'amortissement (15) présente une tige de piston (20), sur laquelle est disposé au moins un piston (24), et **en ce que** l'au moins un piston (24) est logé de manière déplaçable au sein de son carter (16) au moyen de la tige de piston (20).

6. Lave-vaisselle (1) selon la revendication 4 ou 5, **caractérisé en ce que** le piston (24) présente au moins un orifice (25), à travers lequel un fluide se trouvant à l'intérieur du carter (16) s'écoule d'une chambre de compression partielle à une autre chambre de compression partielle lorsque le piston (24) se déplace, **en ce que** le carter (16) présente la forme d'un cylindre circulaire et / ou la forme d'un cylindre droit, **en ce qu'**un ressort est disposé dans au moins l'une des chambres de compression partielles, **en ce que** le piston (24) est logé à engagement positif et de manière déplaçable au sein du carter (16), et / ou **en ce que** le dispositif d'amortissement (15) est pour le moins partiellement et de préférence intégralement fabriqué en plastique.

7. Lave-vaisselle (1) selon l'une des revendications précédentes, **caractérisé en ce que** le carter (16) du dispositif d'amortissement (15) est doté sur ses faces frontales (17) d'une ouverture respective (18), à travers laquelle la tige de piston (20) passe.

8. Lave-vaisselle (1) selon l'une des revendications précédentes, **caractérisé en ce que** le carter (16) du dispositif d'amortissement (15) présente des carters partiels (16 a, 16 b), lesquels présentent en particulier respectivement la forme d'un demi-cylindre.

9. Lave-vaisselle (1) selon la revendication 8, **caractérisé en ce que** les deux carters partiels (16 a, 16 b) sont collés et / ou encliquetés l'un à / dans l'autre, afin de constituer le carter (16).

10. Procédé de fabrication d'un dispositif d'amortissement pour un lave-vaisselle (1) selon la revendication 8, présentant le positionnement de la tige de piston (20) dans l'un des deux carters partiels en forme de demi-cylindre (16 a, 16 b), de sorte que le piston (24) soit disposé dans ce carter partiel (16 a, 16 b) et le raccordement des deux carters partiels (16 a, 16 b), de sorte à constituer le carter (16).

11. Procédé selon la revendication 10, dans lequel le raccordement des deux carters partiels (16 a, 16 b) constitue un encliquetement et / ou un collage des deux carters partiels (16 a, 16 b).
